# EUROPÄISCHE PATENTSCHRIFT

(11) **EP 1 310 942 B1**
(45) Veröffentlichungstag und Bekanntmachung des Hinweises auf die Patenterteilung: **25.07.2018**
(21) Anmeldenummer: 02020785.8
(22) Anmeldetag: 17.09.2002
(51) Int. Cl.: G10K 9/122

(54) **Ultraschallsensor mit einem topfförmigen Gehäuse und zugehöriges Herstellungsverfahren**
Ultrasonic sensor having a pot-like housing and its method of manufacture
Capteur ultrasonique dans un boîtier cylindrique fermé par une membrane et son procédé de fabrication

(30) Priorität: 09.11.2001 DE 10156259
(43) Veröffentlichungstag der Anmeldung: 14.05.2003
(73) Patentinhaber: Valeo Schalter und Sensoren GmbH, 74321 Bietigheim-Bissingen (DE)
(72) Erfinder: Kupfernagel, Uwe, 71665 Vaihingen (DE); Gotzig, Heinrich, Dr., 74081 Heilbronn (DE)
(74) Vertreter: Pothmann, Karsten

(56) Entgegenhaltungen:
- DE-A1- 3 832 947
- DE-A1- 4 114 180
- JP-A- 62 254 600
- US-A- 4 556 814
- US-A- 5 025 666
- US-A- 5 457 352
- US-B1- 6 587 564

## Beschreibung

Die Erfindung betrifft einen Ultraschallsensor mit einer topfförmigen Membrane, die einen schwingungsfähigen Membranboden und eine den Membranboden wenigstens abschnittsweise umgebende Membranwandung aufweist. Derartige Ultraschallsensoren finden beispielsweise bei Nahbereichserkennungssystemen von Kraftfahrzeugen Verwendung.

Die Erfindung betrifft außerdem ein Verfahren zur Herstellung eines derartigen Ultraschallsensors.

Bekannte Ultraschallsensoren weisen ferner Entkopplungsmedien zwischen der Membrane und einem die Membrane aufnehmenden Gehäuse auf. Dabei werden die einzelnen Bauteile des Ultraschallsensors einzeln hergestellt und durch Ineinanderstecken miteinander gefügt. Zum einen unterliegt die Positionierung der Membrane aufgrund der Bauteiltoleranzen unerwünschten Toleranzschwankungen. Zum anderen sind Entkopplungsmedien erforderlich, die die Schwingung der Membrane gegen das Gehäuse entkoppeln.

Insbesondere aus der US 4 556 814 A ist ein Ultraschallsensor bekannt geworden, der ein Gehäuse aus einem porösen Plastikmaterial aufweist.

Der vorliegenden Erfindung liegt die Aufgabe zugrunde, einen Ultraschallsensor bereitzustellen, bei dem eine exakte Positionierung der Membrane möglich ist und der möglichst wenig Bauteile aufweist.

Diese Aufgabe wird durch einen Ultraschallsensor mit den Merkmalen des Anspruchs 1 gelöst. Es ist also insbesondere vorgesehen, dass die Membranwandung wenigstens abschnittweise eine schaumartige Struktur aufweist, und der Membranboden eine entschäumte Struktur aufweist, und der Membranboden aus dem gleichen Material wie die Membranwandung ist. Entkopplungsmedien zwischen der Membrane bzw. der Membranwandung und einem Gehäuse, falls ein derartiges vorgesehen ist, sind nicht erforderlich. Da im Betriebszustand des Ultraschallsensors zur Erzeugung von Ultraschall in erster Linie der Membranboden Verwendung findet, kann die Membranwandung eine schaumähnliche Struktur besitzen, die eine reduzierte Fähigkeit zu schwingen aufweist. Eine derartige Membranwandung übernimmt die Funktion der aus dem Stand der Technik bekannten Entkopplungsmedien. Da bei dem erfindungsgemäßen Ultraschallsensor die Entkopplungsmedien nicht erforderlich sind, wird eine Bauteilreduzierung erzielt.

Es ist vorgesehen, dass der Membranboden keine schaumartige Struktur aufweist. Dadurch wird gewährleistet, dass der Membranboden seine schwingungsfähigen Eigenschaften behält und zur Erzeugung von Ultraschall Verwendung finden kann.

Der Membranboden weist eine entschäumte Struktur auf. Hierbei ist denkbar, dass der Membranboden zunächst schaumartig ausgebildet wird und dann, beispielsweise durch Zusammenpressen des schaumartigen Abschnitts, der den Membranboden bilden soll, entschäumt wird.

Der Membranboden weist dabei das gleiche Material wie die Membranwandung auf. Der Membranboden kann aber auch aus dem gleichen Material wie die Membranwandung bestehen, wobei der Membranboden dann nicht aufgeschäumt und anschließend entschäumt ist, sondern aus massivem Material besteht.

Die Membranwandung ist beispielsweise aus einem aufgeschäumten Material, das eine schaumartige Struktur besitzt.

Bei einer besonders bevorzugten Ausführungsform der Erfindung weist der Ultraschallsensor kein Gehäuse auf. Die Außenseite der Membranwandung, die vorzugsweise vollständig eine geschäumte Struktur aufweist, sieht hierbei Besfestigungsmittel zur Anordnung an ein Bauteil vor. Ein derartiges Bauteil kann insbesondere ein Stoßfänger eines Fahrzeuges sein. Eine derartige Ausgestaltung der Erfindung hat den Vorteil, dass weder ein Entkopplungsmedium noch ein extra Gehäuse erforderlich ist. Die aus der schaumartigen Struktur bestehende Membranwandung umfasst folglich das Entkopplungsmedium und das Gehäuse. Aufgrund der erzielten Bauteilreduzierung kann der Ultraschallsensor positionsgenau an der vorgegebenen Stelle angeordnet werden. Unerwünschte Toleranzabweichungen, die aus den Einzeltoleranzen einzelner Bauteile gemäß dem Stand der Technik resultieren, treten nicht auf. Zur positionsgenauen Anordnung des Ultraschallsensors an das Bauteil kann eine punkt- oder linienförmige Berührung vorgesehen sein.

Die eingangs genannte Aufgabe wird außerdem durch ein Verfahren zur Herstellung eines erfindungsgemäßen Ultraschallsensors mit den Merkmalen des Anspruchs 3 gelöst. Bereiche der Membrane, die nicht zur Erzeugung von Ultraschall Verwendung finden, bestehen folglich nicht aus Vollmaterial, sondern aus einer schaumartigen Struktur, die eine reduzierte Schwingfähigkeit aufweist. Dabei kann das Volumenstück vor der Verwendung als Membranwandung und/oder Membranboden bearbeitet werden. Besonders vorteilhaft hat sich herausgestellt, das Volumenstück tiefzuziehen. Durch den Tiefziehvorgang kann aus einem aufgeschäumten, vorzugsweise zylindrischen Volumenstück, eine topfförmige Membrane realisiert werden. Die Membranwandung wird durch den Tiefziehvorgang unwesentlich beeinträchtigt. Im Gegensatz dazu wird der Membranboden beim Tiefziehvorgang vorteilhafterweise entschäumt, so dass er zur Erzeugung von Ultraschall Verwendung finden kann.

Eine Bearbeitung des aufgeschäumten Volumenstücks und/oder des tiefgezogenen Volumenstücks kann vorteilhafterweise auch spanend erfolgen. Als vorteilhaft hat sich Drehen und Fräsen des aufgeschäumten Volumenstücks erwiesen.

Bei einem bevorzugten Verfahren erfolgt das Aufschäumen in einer Aufschäumform. Hierdurch kann das Aufschäumen des Volumenstücks kontrolliert erfolgen. Idealerweise ist eine Nachbearbeitung dann nicht erforderlich.

Die Aufschäumform weist hierbei vorteilhafterweise Innenabmessungen auf, die den Außenabmessungen der Membrane entsprechen. Dies hat den Vorteil, dass hochgenaue Außenabmessungen der Membrane realisiert werden können, ohne dass eine Nachbearbeitung der Außenflächen erforderlich ist. Toleranzen können sehr genau eingehalten werden.

Weitere vorteilhafte Ausgestaltungen und Einzelheiten der Erfindung sind der folgenden Beschreibung zu entnehmen, in der die Erfindung anhand des in der Zeichnung dargestellten Ausführungsbeispiels näher beschrieben und erläutert ist.

Es zeigen:
Figur 1 einen Ultraschallsensor im Längsschnitt gemäß dem bekannten Stand der Technik; und
Figur 2 einen erfindungsgemäßen Ultraschallsensor im Längsschnitt.

In der Figur 1 ist ein bekannter Ultraschallsensor 1 dargestellt. Der Ultraschallsensor 1 umfasst ein Kunststoffgehäuse 3 und eine topfförmig ausgebildete Membrane 5 aus Aluminium, wobei zwischen dem Gehäuse 3 und der Membrane 5 ein gummiartiges, ringförmiges Entkopplungs Medium 7, vorhanden ist.

Die Membrane 5 besteht aus einem Membranboden 9, der von einer Membranwandung 11 umfasst wird. Auf der Innenseite des Membranbodens 9 ist eine Piezo-Keramik-Scheibe 13 angeordnet. Über eine elektrische Leitung 15, die an der Piezo-Keramik-Scheibe 13 endet und eine weitere elektrische Leitung 17, die seitlich an der Innenseite der Membrane 5 verstemmt ist, kann die Piezo-Keramik-Scheibe 13 mit einer elektrischen Spannung beaufschlagt werden.

Des Weiteren ist die Membrane 5 mit einem mechanischen Dämpfstoff 19 aufgefüllt. In dem Bereich, in dem die elektrische Leitung 15 zu der Piezo-Keramik-Scheibe 13 verläuft, weist der Dämpfstoff 19 einen Ausschnitt 21 auf. Zur Positionierung des Dämpfstoffes 19 ist im inneren, oberen Bereich der Membrane 5 ein Gummiteil 23 vorgesehen.

Zum Abdichten der nach oben offenen Membrane 5 ist eine Silikonvergussmasse 25 vorgesehen. Ferner deckt ein Gehäusedeckel 27 das nach oben offene Gehäuse 3 ab. Das Gehäuse 3 kann über Befestigungsmittel 29 an einem Bauteil, beispielsweise einem Stoßfänger eines Fahrzeugs, angeordnet werden.

Im Gegensatz zu dem bekannten Ultraschallsensor 1 weist der erfindungsgemäße Ultraschallsensor 41 gemäß der Figur 2 eine Membrane 45 auf, die eine Membranwandung 51 aus einer schaumartigen Struktur aufweist. Die Membranwandung 51 übernimmt hierbei die Funktion der Membranwandung 11, des Entkopplungsmediums 7 und dem Gehäuse 3 eines Ultraschallwandlers 1 gemäß Figur 1.

Die der Figur 1 entsprechenden Bauteile sind in der Figur 2 mit entsprechendem Bezugszeichen versehen. Der Membranboden 49 der Membrane 45 weist keine schaumartige, sondern eine entschäumte Struktur auf. Eine derartige entschäumte Struktur kann entsprechend der Figur 1 mit einer Piezo-Keramik-Scheibe 13 in Schwingung versetzt werden.

Der Ultraschallsensor 41 gemäß Figur 2 hat gegenüber dem bekannten Ultraschallsensor 1 gemäß Figur 1 den entscheidenden Vorteil, dass er weniger Bauteile aufweist. Die Bereiche der Membrane 45, die nicht zur Schwingung und damit zur Erzeugung von Ultraschall herangezogen werden sollen, weisen eine geschäumte Struktur, und damit ein schwingungsgedämpftes Verhalten auf.

Zur Herstellung eines Ultraschallwandlers 41 gemäß Figur 2 wird vorteilhafterweise ein Volumenstück aus einem Basismaterial aufgeschäumt, das die Außenabmessungen der Membrane 45 aufweist. Ein derartiges Aufschäumen kann vorteilhafterweise in einer Aufschäumform erfolgen, die Innenabmessungen aufweist, die den Außenabmessungen der Membrane 45 entsprechen. Zur Herstellung des Membranbodens 49 kann das vorzugsweise zylindrische Volumenstück derart tiefgezogen werden, dass die topfförmige Membrane 51 entsteht. Der Membranboden 49 wird also durch Zusammenpressen des Teils des Volumenstücks erzeugt, der in senkrechter Projektion oberhalb der Innenfläche des Membranbodens 49 liegt. Das Material des Membranbodens 49 wird folglich durch den Tiefziehvorgang entschäumt. Durch eine derartige Entschäumung weist der Membranboden 49 ein ausreichendes Schwingverhalten zur Erzeugung von Ultraschall auf.

Eine Bearbeitung der Membrane 45 kann ferner durch eine spanende Bearbeitung, insbesondere durch Drehen oder Fräsen, erfolgen.

Der in der Figur 2 dargestellte Ultraschallsensor 41 kann unmittelbar, d.h. ohne Vorsehen eines extra Gehäuses, an ein Bauteil, beispielsweise an einen Stoßfänger eines Fahrzeuges, angeordnet werden. Durch die Verwendung einer Membranwandung aus aufgeschäumtem Material wird eine ausreichende Entkopplung gewährleistet. Die Berührung der Außenseite der Membrane 45 an beispielsweise einen Stoßfänger kann vorteilhafterweise punkt- oder linienförmig erfolgen.

In Figur 2 sind die Befestigungsmittel 29 zur Anordnung an ein Bauteil an der Außenseite der Membranwandung 51 vorgesehen.

## Patentansprüche

1. Ultraschallsensor (41) mit einer topfförmigen Membrane (45), die einen schwingungsfähigen Membranboden (49) und eine den Membranboden (49) wenigstens abschnittsweise umgebende Membranwandung (51) aufweist, wobei die Membranwandung (51) wenigstens abschnittsweise eine schaumartige Struktur aufweist, und der Membranboden (49) aus dem gleichen Material wie die Membranwandung (51) ist, **dadurch gekennzeichnet, dass** der Membranboden (49) eine entschäumte Struktur aufweist.

2. Ultraschallsensor (41) nach Anspruch 1, **dadurch gekennzeichnet, dass** die Aussenseite der Membranwandung (51) Befestigungsmittel (29) zur Anordnung an ein Bauteil, beispielsweise an einen Stossfänger eines Fahrzeuges, aufweist.

3. Verfahren zur Herstellung eines Ultraschallsensors (41) nach einem der vorhergehenden Ansprüche, wobei ein Basismaterial zu einem Volumenstück aufgeschäumt wird und das Volumenstück wenigstens abschnittsweise eine die Membranwandung (51) bildende schaumartige Struktur aufweist und den Membranboden (49) bildet, **dadurch gekennzeichnet, dass** das den Membranboden (49) bildende aufgeschäumte Volumenstück bei der Bearbeitung zur Realisierung des Membranbodens (49) entschäumt wird.

4. Verfahren nach Anspruch 3, **dadurch gekennzeichnet, dass** die Entschäumung durch Tiefziehen erfolgt.

## Claims

1. Ultrasound sensor (41) having a pot-shaped diaphragm (45) which has an oscillatory diaphragm base (49) and which has a diaphragm wall (51) which surrounds the diaphragm base (49) at least sectionally, wherein the diaphragm wall (51) has a foam-like structure at least sectionally, and the diaphragm base (49) is composed of the same material as the diaphragm wall (51),
**characterized in that**
the diaphragm base (49) has a defoamed structure.

2. Ultrasound sensor (41) according to Claim 1,
**characterized in that** the outside of the diaphragm wall (51) has fastening means (29) for arrangement at a component, for example at a bumper of a vehicle.

3. Method for producing an ultrasound sensor (41) according to either of the preceding claims, wherein a base material is foamed to form a volume piece, and the volume piece has, at least sectionally, a foam-like structure forming the diaphragm wall (51) and forms the diaphragm base (49), **characterized in that**
the foamed volume piece forming the diaphragm base (49) is defoamed during the machining for realizing the diaphragm base (49).

4. Method according to Claim 3, **characterized in that** the defoaming is realized by deep drawing.

## Revendications

1. Capteur ultrasonique (41) comprenant une membrane (45) en forme de pot, qui présente un fond de membrane (49) pouvant pivoter et une paroi de membrane (51) entourant au moins en partie le fond de membrane (49), la paroi de membrane (51) présentant au moins en partie une structure de type mousse, et le fond de membrane (49) étant fabriqué en le même matériau que la paroi de membrane (51),
**caractérisé en ce que** le fond de membrane (49) présente une structure démoussée.

2. Capteur ultrasonique (41) selon la revendication 1, **caractérisé en ce que** le côté extérieur de la paroi de membrane (51) présente des moyens de fixation (29) destinés à être disposés sur un composant, par exemple sur un pare-chocs d'un véhicule.

3. Procédé de fabrication d'un capteur ultrasonique (41) selon l'une quelconque des revendications précédentes, dans lequel un matériau de base est démoussé pour produire une pièce volumique et la pièce volumique présentant au moins en partie une structure de type mousse formant la paroi de membrane (51) et formant le fond de membrane (49), **caractérisé en ce que**
la pièce volumique moussée formant le fond de membrane (49) est démoussée lors de l'usinage pour réaliser le fond de membrane (49).

4. Procédé selon la revendication 3, **caractérisé en ce que** le démoussage s'effectue par emboutissage profond.
